# FASCICULE DE BREVET EUROPEEN

(11) **EP 4 285 782 B1**
(45) Date de publication et mention de la délivrance du brevet: **20.11.2024**
(21) Numéro de dépôt: 23176908.4
(22) Date de dépôt: 02.06.2023
(51) Int. Cl.: A45D 40/00, A45D 40/16

(54) **RECHARGE POUR RÉCEPTACLE DE PRODUIT COSMÉTIQUE ET RÉCEPTACLE ASSOCIÉ**
NACHFÜLLUNG FÜR EINEN BEHÄLTER FÜR EIN KOSMETIKPRODUKT UND BEHÄLTER DAFÜR
REFILL FOR A COSMETIC CONTAINER AND ASSOCIATED CONTAINER

(30) Priorité: 02.06.2022 FR 2205350
(43) Date de publication de la demande: 06.12.2023
(73) Titulaire: ALBEA SERVICES, 92230 Gennevilliers (FR)
(72) Inventeur: SEGUIN, Franck, 92230 GENNEVILLIERS (FR)
(74) Mandataire: Gevers & Orès

(56) Documents cités:
- EP-A1- 3 878 310
- WO-A1-2022/076348
- US-A1- 2006 188 322
- US-A1- 2021 076 803

## Description

### Domaine technique de l'invention

L'invention concerne une recharge destinée à être montée de manière amovible sur une base d'un réceptacle d'un produit cosmétique. L'invention concerne aussi un réceptacle pour produit cosmétique comprenant une telle recharge.

Le produit cosmétique est, de préférence, du type déodorant, bâton de rouge à lèvre, bâton de baume à lèvre.

### Arrière-plan technique

De manière classique, les produits sous forme de bâton, tel que les bâtons de rouge à lèvre, les bâtons de baume à lèvre ou encore les déodorants sont conditionnés dans des réceptacles dans lesquels un mécanisme d'actionnement permet une sortie et/ou une entrée du produit à appliquer. En général, ces réceptacles comprennent une cupule dans laquelle est disposé le produit à appliquer. Suite à un actionnement du mécanisme, la cupule se déplace axialement par rapport à une enveloppe externe d'une position basse de rangement dans laquelle elle est insérée dans l'enveloppe vers une position haute d'application dans laquelle le produit est sensiblement au niveau d'une ouverture de l'enveloppe.

Il existe plusieurs types de mécanisme d'actionnement de la cupule.

La cupule peut par exemple être traversée par une tige centrale filetée le long de laquelle elle peut monter et/ou descendre. Le mécanisme est actionné par une molette disposée dans le bas du mécanisme.

La cupule peut aussi comprendre au moins un ergot externe qui se déplace dans une rainure hélicoïdale. Là encore, le mécanisme est actionné par une molette disposée dans le bas du mécanisme.

Ces réceptacles sont complexes et nécessites de nombreuses pièces mobiles les unes par rapport aux autres.

Par ailleurs, si le réceptacle est opaque, l'utilisateur n'a pas moyen de suivre la consommation du produit et peut être surpris de ne plus avoir de produit. De plus, en fin d'utilisation, le produit n'est que très peu maintenu par l'enveloppe externe et le bâton peut se détacher de la cupule.

Enfin, le réceptacle reste encombrant que ce soit lorsque le produit est neuf ou en fin d'utilisation.

Il existe donc un besoin d'une solution permettant de résoudre au moins une partie des inconvénients mentionnés tout en conservant un mécanisme simple de conception et d'utilisation. Un exemple de recharge destinée à être utilisée dans un réceptacle d'un produit cosmétique est connu de US 2021/076803 A1.

### Résumé de l'invention

Ainsi, l'invention concerne une recharge destinée à être montée de manière amovible sur une base d'un réceptacle d'un produit cosmétique, ladite recharge s'étendant selon un axe principal X longitudinal et comprenant :
- un manchon inférieur configuré pour se fixer de manière amovible sur la base du réceptacle,
- un bâton de produit cosmétique immobile par rapport au manchon inférieur,
- un manchon supérieur opposé au manchon inférieur,
- au moins un manchon intermédiaire faisant la liaison entre le manchon supérieur et le manchon inférieur,

le manchon supérieur, le au moins un manchon intermédiaire et le manchon inférieur comprenant des premiers et/ou des seconds moyens de déplacement de manière à ce qu'ils soient déplaçables en rotation et axialement les uns par rapport aux autres de sorte à suivre la restitution du produit cosmétique,
les premiers et/ou les seconds moyens de déplacement du au moins un manchon intermédiaire s'étendant sur toute la hauteur d'une surface externe et/ou interne du au moins un manchon intermédiaire.

On entend par « manchon », une pièce cylindrique présentant deux extrémités axiales opposées ouvertes.

On entend par « bâton », un objet rigide de forme allongé. Autrement dit, le produit cosmétique est sous forme rigide et de forme allongée, c'est-à-dire s'étendant selon un axe principal longitudinal confondu avec l'axe principal X de la recharge quand il est logé dans celle-ci.

Autrement dit, les manchons supérieur, intermédiaire et inférieur sont mobiles les uns par rapport aux autres progressivement de sorte à découvrir le produit cosmétique au fur et à mesure de sa consommation. Ainsi, les manchons supérieur, intermédiaire et inférieur coulissent les uns par rapport aux autres jusqu'à atteindre une position où tout le produit cosmétique est accessible.

L'utilisateur peut alors facilement suivre la consommation du produit cosmétique.

Par ailleurs, dans cette recharge contrairement au mécanisme classique le produit cosmétique reste fixe par rapport aux différents manchons. Cela évite le risque de détérioration du bâton et assure son maintien du début à la fin de sa consommation.

Selon différents modes de réalisation de l'invention, qui pourront être pris ensemble ou séparément :
- le manchon inférieur sur la base est configuré pour être axialement immobile par rapport à la base lorsqu'il est fixé sur celle-ci,
- la recharge présente une position complètement déployée dans laquelle les manchons supérieur, inférieur et intermédiaire sont reliées entre eux par au moins une de leur extrémité,
- en position complètement déployée les extrémités supérieure et/ou inférieure du manchon inférieur, du manchon supérieur et/ou du manchon intermédiaire sont liées à une extrémité du manchon adjacent,
- la recharge présente une position complètement escamotée dans laquelle les manchons sont encastrés/emboîtés les uns dans les autres,
- la recharge présente au moins une position intermédiaire dans laquelle au moins deux manchons sont au moins en partie emboîtées l'un dans l'autre,
- la au moins une position intermédiaire permet de passer de la position complètement déployée à la position complètement escamotée,
- les manchons supérieur, inférieur et intermédiaire sont solidaires dans la au moins une position intermédiaire, dans la position complètement déployée et dans la position complètement escamotée,
- les premiers moyens de déplacement permettent un déplacement du manchon supérieur par rapport au au moins un manchon intermédiaire et les seconds moyens de déplacement permettent un déplacement du au moins un manchon intermédiaire par rapport au manchon inférieur,
- les premiers moyens de déplacement du manchon supérieur sont disposés sur tout ou partie d'une surface interne de celui-ci et coopèrent en coulissement le long d'une trajectoire définie par les premiers moyens de déplacement disposés sur la surface externe d'un manchon intermédiaire adjacent,
- les premiers moyens de déplacement du manchon supérieur sont disposés sur tout ou partie d'une surface externe de celui-ci et coopèrent en coulissement le long d'une trajectoire définie par les premiers moyens de déplacement disposés sur la surface interne d'un manchon intermédiaire adjacent,
- les premiers moyens de déplacement du manchon intermédiaire s'étendent sur un montant interne du manchon intermédiaire,
- le manchon intermédiaire comprend un montant interne et une paroi externe,
- le manchon supérieur coulisse entre le montant interne et la paroi externe du manchon intermédiaire,
- les premiers moyens de déplacement du au moins un manchon intermédiaire sont un filetage hélicoïdal,
- les premiers moyens de déplacement du manchon supérieur sont au moins une gorge, ou au moins une nervure ou au moins un ergot,
- les premiers moyens de déplacement du manchon supérieur sont trois ergots,
- les premiers moyens de déplacement du manchon supérieur présente un angle d'inclinaison semblable à un angle d'inclinaison de la trajectoire définie par les premiers moyens de déplacement du manchon intermédiaire adjacent,
- les seconds moyens de déplacement du manchon inférieur sont disposés sur la surface externe de celui-ci et définissent une trajectoire de sorte que les seconds moyens de déplacement du au moins un manchon intermédiaire adjacent disposés sur tout ou partie de la surface interne de celui-ci coopèrent en coulissement le long de cette trajectoire,
- les seconds moyens de déplacement du manchon inférieur sont disposés sur la surface interne de celui-ci et définissent une trajectoire de sorte que les seconds moyens de déplacement du au moins un manchon intermédiaire adjacent disposés sur tout ou partie de la surface externe de celui-ci coopèrent en coulissement le long de cette trajectoire,
- les seconds moyens de déplacement du manchon inférieur sont un filetage hélicoïdal,
- les seconds moyens de déplacement du au moins un manchon intermédiaire sont au moins une gorge, ou au moins une nervure ou au moins un ergot,
- les seconds moyens de déplacement du au moins un manchon intermédiaire sont trois ergots,
- les seconds moyens de déplacement du manchon intermédiaire présente un angle d'inclinaison semblable à un angle d'inclinaison de la trajectoire définie par les seconds moyens de déplacement du manchon inférieur adjacent,
- le manchon supérieur et le manchon intermédiaire adjacent comprennent des premiers moyens de blocage de manière à être solidaires en rotation, un déblocage s'effectuant par un premier couple,
- le manchon inférieur et le manchon intermédiaire adjacent comprennent des seconds moyens de blocage de manière à être solidaires en rotation, un déblocage s'effectuant par un deuxième couple,
- le premier couple est inférieur au deuxième couple de sorte qu'un déplacement axial séquentiel des manchons est assuré lors du déplacement en rotation d'au moins un des manchons supérieur, inférieur et/ou intermédiaire,
- le manchon supérieur, le manchon inférieur et le au moins un manchon intermédiaire sont en monomatériau,
- la recharge est en monomatériau,
- le monomatériau peut être choisi parmi le polypropylène, le polytéréphtalate, le polypropylène recyclé post-consommation, le polytéréphtalate recyclé post-consommation, ou un mélange de ceux-ci,
- le manchon supérieur, le manchon inférieur et le au moins un manchon intermédiaire sont en matière plastique choisie parmi le polypropylène, le polyéthylène téréphtalate ou un mélange de ceux-ci,
- la recharge est en matière plastique choisie parmi le polypropylène, le polyéthylène téréphtalate ou un mélange de ceux-ci,
- la recharge comprend un cache de protection monté amovible sur le manchon supérieur,
- les premiers moyens de déplacement comprennent des protubérances permettant le contrôle de la restitution du produit cosmétique,
- les manchons supérieur, inférieur et intermédiaire forment une paroi transversale délimitant un volume V dans lequel est coulé le produit cosmétique par une extrémité inférieure ouverte du manchon inférieur, l'extrémité inférieure ouverte du manchon inférieur étant obturée par un bouchon une fois le produit cosmétique coulé,
- les extrémités supérieure et inférieure du au moins un manchon intermédiaire présentent des zones d'étanchéité coopérant avec le manchon supérieur et/ou le manchon inférieur,
- le produit cosmétique est un produit déodorant, un rouge à lèvre, un baume pour les lèvres,
- le manchon inférieur comprend une jupe interne inférieure s'étendant axialement et configurée pour se fixer de manière amovible avec la base du réceptacle,
- la surface interne du manchon inférieur comprend des stries d'antirotation qui s'étendent longitudinalement, parallèlement les unes aux autres, de sorte que le manchon inférieur et la base du réceptacle sont entraînés en rotation,
- la jupe interne du manchon inférieur comprend des moyens de blocage de sorte à bloquer axialement la recharge sur la base du réceptacle,
- les stries et/ou les moyens de blocage sont configurés pour coopérer de manière unique avec la base du réceptacle
- la recharge comprend une enveloppe configurée pour couvrir au moins le au moins un manchon intermédiaire,
- la recharge comprend une enveloppe configurée pour couvrir au moins le manchon inférieur,
- l'enveloppe couvre au moins les premiers moyens de déplacement du au moins un manchon intermédiaire,
- l'enveloppe couvre au moins les premiers moyens de déplacement du manchon inférieur,
- l'enveloppe est configurée pour couvrir le manchon supérieur, le manchon inférieur et le au moins un manchon intermédiaire,
- l'enveloppe couvre au moins les premiers moyens de déplacement et les seconds moyens de déplacement du manchon supérieur, du manchon inférieur et du au moins un manchon intermédiaire,
- l'enveloppe est une paroi externe du au moins un manchon intermédiaire. L'invention concerne aussi un réceptacle pour produit cosmétique comprenant une recharge telle que décrite précédemment et une base permettant la fixation amovible de ladite recharge.

Selon différents modes de réalisation de l'invention, qui pourront être pris ensemble ou séparément :
- le réceptacle comprend en outre un capot amovible,
- le réceptacle comprend un codage entre la base et la recharge de sorte que la base et/ou la recharge sont configurées de manière à être spécifiques l'une de l'autre,
- le réceptacle comprend une enveloppe configurée pour couvrir au moins le au moins un manchon intermédiaire,
- le réceptacle comprend une enveloppe configurée pour couvrir au moins le manchon inférieur,
- l'enveloppe couvre au moins les premiers moyens de déplacement du au moins un manchon intermédiaire,
- l'enveloppe couvre au moins les premiers moyens de déplacement du manchon inférieur,
- l'enveloppe est configurée pour couvrir le manchon supérieur, le manchon inférieur et le au moins un manchon intermédiaire,
- l'enveloppe couvre au moins les premiers moyens de déplacement et les seconds moyens de déplacement du manchon supérieur, du manchon inférieur et du au moins un manchon intermédiaire,
- l'enveloppe est une paroi externe du au moins un manchon intermédiaire.

### Brève description des figures

L'invention sera mieux comprise, et d'autres caractéristiques et avantages de celle-ci apparaîtront au cours de la lecture de la description détaillée qui va suivre, d'au moins deux exemples de réalisation de l'invention donné à titre d'exemples purement illustratifs et non limitatifs, en référence aux dessins schématiques annexés dans lesquels :
- la figure 1 est une vue en coupe longitudinale d'un réceptacle pour un produit cosmétique comprenant une recharge selon un premier exemple de l'invention dans une position complètement déployée ;
- la figure 2 est une vue en perspective du réceptacle de la figure 1 sans le capot ;
- la figure 3 est une vue en coupe longitudinale du réceptacle de la figure 2 ;
- la figure 4 est une vue en perspective du réceptacle de la figure 2 dans lequel la recharge est dans une position intermédiaire d'utilisation ;
- la figure 5 est une vue en coupe longitudinale du réceptacle de la figure 4 ;
- la figure 6 est une vue en perspective du réceptacle de la figure 2 dans lequel la recharge est dans une position complètement escamotée ;
- la figure 7 est une vue en coupe longitudinale du réceptacle de la figure 6 ;
- la figure 8 est une vue en perspective du manchon supérieur du réceptacle de la figure 1 ;
- la figure 9 est une vue en perspective du manchon intermédiaire du réceptacle de la figure 1 ;
- la figure 10 est une vue en perspective du manchon inférieur du réceptacle de la figure 1 ;
- la figure 11 est une vue en coupe longitudinale du manchon inférieur de la figure 10 ;
- la figure 12 est une vue en perspective de la base du réceptacle de la figure 1 ;
- la figure 13 est une vue en perspective d'un réceptacle pour un produit cosmétique comprenant une recharge selon un deuxième exemple de l'invention dans une position complètement déployée sans le capot ;
- la figure 14 est une vue en coupe longitudinale d'un réceptacle pour un produit cosmétique comprenant une recharge selon un troisième exemple de l'invention dans une position complètement déployée ;
- la figure 15 est une vue en coupe longitudinale du réceptacle de la figure 14 dans lequel la recharge est dans une position complètement escamotée.

### Description détaillée de l'invention

Par convention, la direction « axiale » correspond dans les figures à celle de l'axe X principal d'un réceptacle 10 et/ou d'une recharge 12 destinée à être montée de manière amovible dans le réceptacle 10, et la direction « radiale » est orthogonale à la direction axiale.

Dans la description détaillée des figures qui suit, on utilisera de manière non limitative les termes « supérieur » et « inférieur » ou encore « haut » et « bas » en référence à la direction axiale.

De la même manière, les termes « extérieur ou externe » et « intérieur ou interne » sont utilisés en référence à la direction radiale, un élément extérieur étant radialement plus éloigné de l'axe X qu'un élément intérieur.

Les figures 1 à 15 illustrent trois exemples d'une recharge 12 selon l'invention destinée à être montée de manière amovible dans un réceptacle 10.

Dans ces exemples de réalisation, le réceptacle 10 comprend une recharge 12 s'étendant selon un axe principal X longitudinal, une base 14 permettant la fixation amovible de ladite recharge 12 et un capot 16 amovible.

De façon générale, le capot 16 est associé à la base 14 définissant ensemble un contour externe du réceptacle 10.

De manière non limitative, dans les exemples illustrés, le capot 16, la base 14 du réceptacle 10 et la recharge 12 présentent une forme cylindrique de section circulaire.

De préférence, le capot 16 est amovible. Le capot 16 est susceptible d'occuper au moins une position d'ouverture dans laquelle le capot 16 est séparé de la base 14 en vue notamment de permettre l'application du produit cosmétique et une position de fermeture dans laquelle le capot 16 est solidaire de la base 14.

La recharge 12 comprend :
- un manchon inférieur 18 configuré pour se fixer de manière amovible sur la base 14 du réceptacle 10,
- un bâton 20 de produit cosmétique immobile par rapport au manchon inférieur 18,
- un manchon supérieur 22 opposé au manchon inférieur 18,
- au moins un manchon intermédiaire 24 faisant la liaison entre le manchon supérieur 22 et le manchon inférieur 18.

Selon l'invention, le manchon supérieur 22, le au moins un manchon intermédiaire 24 et le manchon inférieur 18 comprennent des premiers et/ou des seconds moyens de déplacement de manière à ce qu'ils soient déplaçables en rotation et axialement les uns par rapport aux autres de sorte à suivre la restitution du produit cosmétique.

Les premiers et/ou les seconds moyens de déplacement du au moins un manchon intermédiaire 24 s'étendent sur toute la hauteur H d'une surface externe 26 et/ou interne 28 du au moins un manchon intermédiaire 24.

On entend par « manchon », une pièce cylindrique présentant deux extrémités axiales opposées ouvertes.

On entend par « bâton », un objet rigide de forme allongé. Autrement dit, le produit cosmétique est sous forme rigide et de forme allongée, c'est-à-dire s'étendant selon un axe principal longitudinal confondu avec l'axe principal X de la recharge 12 quand il est logé dans celle-ci.

Dans cet exemple de réalisation, la recharge 12 comprend un seul manchon intermédiaire 24.

Dans d'autres exemples de réalisation, la recharge 12 peut comprendre deux, voire trois, voire quatre manchons intermédiaires 24. Le nombre de manchons intermédiaires 24 permet d'ajuster la taille de la recharge 12, notamment avoir une recharge 12 plus haute et donc un bâton 20 de produit cosmétique plus long pour un nombre important de manchons intermédiaires 24 et une recharge 12 plus courte avec un bâton 20 de produit cosmétique moins long.

De façon avantageuse, une fois la recharge 12 insérée sur la base 14, le manchon inférieur 18 est axialement immobile par rapport à la base. Cette immobilité axiale est provisoire le temps de l'utilisation de la recharge 12 avec la base 14.

On entend par « immobile » qui ne se déplace pas, qui reste sans bouger. Autrement dit, le bâton 20 de produit cosmétique logé dans la recharge ne se déplace pas par rapport au manchon inférieur 18, contrairement aux mécanismes classiques de produit cosmétique de ce type dans lesquels le produit cosmétique se déplace par rapport au fond du réceptacle/de la recharge, notamment par l'intermédiaire d'une cupule qui peut monter ou descendre.

De façon avantageuse, au moins le manchon supérieur 22, le manchon inférieur 18 et le au moins un manchon intermédiaire 24 sont en monomatériau. Autrement dit, la recharge 12 est de préférence fabriquée en monomatériau.

De façon avantageuse, le réceptacle 10 peut aussi être en monomatériau, autrement dit la recharge 12, la base 14 et le capot 16 sont fabriqués dans un même matériau.

On entend par monomatériau, une conception d'un ou plusieurs éléments à partir d'un matériau unique.

L'utilisation d'un matériau unique, ou au moins de matières similaires, pour réaliser les différentes pièces de la recharge 12 et/ou du réceptacle 10 est particulièrement intéressante pour leur recyclage après utilisation du produit cosmétique. En effet, la présence de matériaux différents, présente des inconvénients lors du recyclage où les pièces doivent être séparées. L'utilisation d'un monomatériau permet de pouvoir jeter toutes les pièces de la recharge 12 ensemble sans avoir à la démonter ce qui facilite le recyclage.

Le monomatériau peut être choisie parmi le polypropylène (PP), le polyéthylène téréphtalate (PET), le polyéthylène téréphtalate recyclé (R-PET), un élastomère thermoplastique (TPE), le polyéthylène (PE), tel que le polyéthylène basse densité (LDPE) et/ou le polyéthylène haute densité (HDPE), un matériau composite, un matériau recyclé post-consommation (PCR) et/ou un matériau analogue.

De préférence, le monomatériau est choisi parmi le polypropylène, le polytéréphtalate, le polypropylène recyclé post-consommation, le polytéréphtalate recyclé post-consommation, ou un mélange de ceux-ci.

Le polypropylène et le polyéthylène téréphtalate sont deux matières plastiques dont le cycle de recyclage est bien connu.

De façon avantageuse, les manchons supérieur 22, inférieur 18 et intermédiaires 24 sont mobiles axialement et en rotation les uns par rapport aux autres de sorte que la recharge 12 présente une position complètement déployée, une position complètement escamotée et au moins une position intermédiaire permettant de passer de la position complètement déployée à la position complètement escamotée.

Dans la position complètement déployée illustrée aux figures 1 à 3, 13 et 14, les manchons supérieur 22, inférieur 18 et intermédiaire 24 sont reliées entre eux par au moins une de leur extrémité.

Cette position complètement déployée correspond à la position dans laquelle la recharge 12 se trouve lorsque celle-ci est neuve, par exemple, et le produit cosmétique pas encore utilisé. Dans cette position, la recharge 12 présente une hauteur h1 la plus grande possible.

Autrement dit, une extrémité supérieure 30 du manchon inférieur 18 est liée à une extrémité inférieure 32 du manchon intermédiaire 24 adjacent et l'extrémité inférieure 34 du manchon supérieur 22 est liée à une extrémité supérieure 36 du manchon intermédiaire 24 adjacent. Encore autrement dit, dans le cas d'un seul manchon intermédiaire 24 comme illustré, l'extrémité supérieure 36 du manchon intermédiaire 24 est liée à l'extrémité inférieure 34 du manchon supérieur 22 et l'extrémité inférieure 32 du manchon intermédiaire 24 est liée à l'extrémité supérieure 30 du manchon inférieur 18. Dans le cas d'une recharge 12 comprenant plusieurs manchons intermédiaires 24, sur le même principe, en position complètement déployée, une extrémité supérieure d'un manchon intermédiaire 24 est liée avec une extrémité inférieure du manchon intermédiaire 24 adjacent situé au-dessus et une extrémité inférieure de ce manchon intermédiaire 24 est liée avec une extrémité supérieure du manchon intermédiaire 24 adjacent situé au-dessous.

Dans la position complètement escamotée illustrée aux figures 6, 7 et 15, les manchons supérieur 22, inférieur 18 et intermédiaire 24 sont encastrés/emboîtés les uns dans les autres. Autrement dit, les manchons supérieur 22, inférieur 18 et intermédiaires 24 sont disposés concentriquement à l'axe X.

Cette position complètement escamotée correspond à la position dans laquelle la recharge 12 se trouve lorsque tout le produit cosmétique est utilisé, par exemple. Dans cette position, la recharge 12 présente une hauteur h2 la plus petite possible.

Pour passer de la position complètement déployée à la position complètement escamotée, la recharge 12 présente des positions intermédiaires dans lesquelles au moins deux manchons 18, 22, 24 sont au moins en partie emboîtés l'un dans l'autre. Autrement dit, au moins deux manchons 18, 22, 24 sont partiellement escamotés.

De façon avantageuse, les manchons supérieur 22, inférieur 18 et intermédiaire 24 sont solidaires dans la au moins une position intermédiaire, dans la position complètement déployée et dans la position complètement escamotée, c'est-à-dire quelle que soit la position.

De façon avantageuse, une zone hermétique 38 est formée entre chaque manchon. Dans le mode de réalisation illustrée, les zones hermétiques 38 sont un anneau hermétique formé entre le manchon supérieur 22 et le manchon intermédiaire 24 et/ou entre le manchon intermédiaire 24 et le manchon inférieur 18.

Ainsi dans ces exemples de réalisation, en position complètement déployée illustrée aux figures 1, 13 et 14, le manchon intermédiaire 24 se trouve axialement entre le manchon supérieur 22 et le manchon inférieur 18.

En position complètement escamotée illustrée à la figure 7, le manchon intermédiaire 24 se trouve radialement entre le manchon supérieur 22 et le manchon inférieur 18.

Dans un autre mode de réalisation illustré à la figure 13, le réceptacle 10, ici la recharge 12, comprend une enveloppe configurée pour couvrir au moins le au moins un manchon intermédiaire 24.

Le réceptacle 10 ou la recharge 12 peut aussi comprendre une enveloppe configurée pour couvrir au moins le manchon inférieur 18.

De façon avantageuse, l'enveloppe couvre au moins les premiers moyens de déplacement du au moins un manchon intermédiaire et/ou du manchon inférieur.

L'enveloppe peut être une pièce externe supplémentaire, par exemple liée au manchon intermédiaire 24 ou au manchon inférieur 18.

Dans le deuxième exemple illustré à la figure 13, le manchon intermédiaire 24 est en forme de U et comprend un montant interne 24a et un montant externe 24b correspondant à l'enveloppe. Dans un tel mode de réalisation, le manchon supérieur 22 peut, par exemple, coulisser entre les deux montants 24a, 24b, comme c'est le cas ici.

Dans le troisième exemple illustré à la figure 14, le manchon intermédiaire 24 est aussi en forme de U et comprend un montant interne 24a et un montant externe 24b correspondant à l'enveloppe. Le manchon supérieur 22 coulisse entre les deux montants 24a, 24b, comme c'est visible à la figure 15.

Dans ces exemples de réalisation illustrés ici, le manchon supérieur 22, dont un exemple est visible à la figure 8, présente une paroi de forme tubulaire qui s'étend selon l'axe X d'une extrémité supérieure 40 ouverte vers une extrémité inférieure 34 ouverte. Autrement dit, il s'agit ici d'un élément cylindrique de section transversale circulaire.

En variante, non représentée, la section transversale peut présenter une autre forme, par exemple polygonale.

L'extrémité supérieure 40 ouverte du manchon supérieur 22 comprend une collerette 42 qui fait saillie radialement vers l'extérieur par rapport au manchon supérieur 22. La collerette 42 forme une face inférieure d'épaulement 44 de forme annulaire servant, par exemple, de butée lorsque la recharge 12 est en position complètement escamotée.

La collerette 42 est aussi utilisée comme moyen de préhension lors de la manipulation pour la rotation des manchons 18, 22, 24.

La collerette 42 présente ainsi un diamètre plus large, notamment plus large que celui de la base 14 et/ou des manchons intermédiaire ou inférieur 24, 18 de sorte à toujours conserver une surface de préhension pour faire descendre le manchon supérieur 22 et/ou le manchon intermédiaire 24. Autrement dit, même lorsque la recharge 12 est en position complètement escamotée, la collerette 42 reste accessible par rapport au diamètre de la base 14.

De façon avantageuse, en position complètement escamotée, la face inférieure d'épaulement 44 se retrouve en contact avec un rebord supérieur 46 de la base 14 ou en contact avec un rebord supérieur 47 du manchon inférieur 18 ou en contact avec un rebord supérieur 49 du manchon intermédiaire 24.

Dans les premier et deuxième exemple de réalisation, le manchon supérieur 22 comprend en outre trois nervures 48 disposées sur une surface interne 50 de la paroi tubulaire et faisant saillie radialement vers l'intérieur du manchon supérieur 22.

Dans le troisième exemple de réalisation, les nervures 48 sont disposées sur une surface externe 51 de la paroi tubulaire et font saillie radialement vers l'extérieur du manchon supérieur 22.

Les nervures 48 sont les premiers moyens de déplacement du manchon supérieur 22 et permettent un déplacement du manchon supérieur 22 par rapport au manchon intermédiaire 24 adjacent.

Les nervures 48 sont angulairement régulièrement réparties et sont ainsi espacées d'un angle de 120 °.

De façon avantageuse, les nervures 48 du manchon supérieur 22 s'étendent angulairement le long de la surface interne 50 de celui-ci.

Par ailleurs, les nervures 48 du manchon supérieur 22 présentent un angle d'inclinaison. Autrement dit, les nervures 48 ne sont pas parallèles à un plan parallèle à un plan transversal de la recharge 12.

Comme le manchon supérieur 22, le manchon intermédiaire 24, dont un exemple est visible à la figure 9, présente une paroi de forme tubulaire qui s'étend selon l'axe X de l'extrémité supérieure 36 ouverte vers l'extrémité inférieure 32 ouverte. Autrement dit, il s'agit ici d'un élément cylindrique de section transversale circulaire.

En variante, non représentée, la section transversale peut présenter une autre forme, par exemple polygonale.

Dans le premier exemple de réalisation, la surface externe 26 de la paroi tubulaire est pourvue d'un filetage 52 s'étendant sur toute la hauteur du manchon intermédiaire 24. Le filetage 52 est les premiers moyens de déplacement du manchon intermédiaire 24 permettent un déplacement du manchon supérieur 22 par rapport au manchon intermédiaire 24 adjacent.

Le filetage présente une rainure hélicoïdale 54 définissant une trajectoire avec laquelle coopèrent les nervures du manchon supérieur 22 de sorte que le manchon supérieur 22 coulisse par rapport au manchon intermédiaire 24 adjacent.

De façon avantageuse, la rainure hélicoïdale 54 présente un angle d'inclinaison sensiblement similaire à l'angle d'inclinaison des nervures 48 du manchon supérieur 22 adjacent.

Dans le premier exemple de réalisation, le manchon intermédiaire 24 comprend en outre trois nervures 56 disposées sur la surface interne 28 de la paroi tubulaire et faisant saillie radialement vers l'intérieur du manchon intermédiaire 24.

Dans le deuxième exemple de réalisation, les nervures 56 sont disposées sur la surface interne 28a du montant interne 24a du manchon intermédiaire 24 et font saillie radialement vers l'intérieur du manchon intermédiaire 24. Dans le troisième exemple de réalisation, les nervures 56 sont disposées sur une surface externe 26b du montant externe 24b de la paroi tubulaire du manchon intermédiaire 24 et font saillie radialement vers l'extérieur du manchon intermédiaire 24.

Les nervures sont les deuxièmes moyens de déplacement du manchon intermédiaire 24 permettent un déplacement du manchon intermédiaire 24 par rapport au manchon inférieur 18.

Les nervures 56 sont angulairement régulièrement réparties et sont ainsi espacées d'un angle de 120 °.

La rainure hélicoïdale 54 comprend sur toute sa longueur des protubérances 58 régulièrement espacées et permettant le contrôle de la restitution du produit cosmétique. Les protubérances coopèrent avec les nervures 48 du manchon supérieur 22 adjacent et créent un point de résistance, ressenti, notamment par l'utilisateur lorsqu'il fait tourner le manchon supérieur 22 de sorte à faire apparaître le produit cosmétique.

Dans le troisième exemple de réalisation illustré à la figure 14, les premiers moyens de déplacement du manchon intermédiaire 24, tel qu'un filetage 52, sont situés sur la surface interne 28 de la paroi tubulaire du manchon intermédiaire 24. Cela permet d'améliorer l'apparence externe de la recharge en rendant les premiers moyens de déplacement du manchon intermédiaire 24 non visibles

Notamment, dans le cas où le manchon intermédiaire 24 serait en forme de U comme illustré à la figure 13, une surface interne 28b du montant externe 24b comprend les premiers moyens de déplacement et une surface interne 26a du montant interne 24a comprend les deuxièmes moyens de déplacement du manchon intermédiaire 24 par rapport au manchon inférieur 18 ou par rapport à un manchon intermédiaire adjacent.

Dans ces exemple de réalisation, le manchon inférieur 18, dont un exemple est visible aux figures 10 et 11, présente une paroi externe 60 de forme tubulaire qui s'étend selon l'axe X de l'extrémité supérieure 30 ouverte vers une extrémité inférieure 62 ouverte. Autrement dit, il s'agit ici d'un élément cylindrique de section transversale circulaire.

En variante, non représentée, la section transversale peut présenter une autre forme, par exemple polygonale.

Dans les premier et deuxième exemples de réalisation, la paroi externe 60 présente une surface externe pourvue d'un filetage 64 s'étendant sur toute la hauteur H. Le filetage 64 est les deuxièmes moyens de déplacement du manchon inférieur 18 permettant un déplacement du manchon intermédiaire 24 adjacent par rapport au manchon inférieur 18.

Dans le troisième exemple de réalisation, le filetage 64 s'étend s'étendant sur toute la hauteur H d'une surface externe de la paroi externe 60.

Dans le troisième exemple de réalisation, le manchon inférieur 18 comprend en outre un montant intérieur 65. Le manchon intermédiaire 24 coulisse entre le montant interne 65 et la paroi externe 60 du manchon inférieur 18.

Le filetage 64 présente une rainure hélicoïdale 66 définissant une trajectoire avec laquelle coopèrent les nervures 56 du manchon intermédiaire 24 adjacent de sorte que le manchon intermédiaire 24 adjacent coulisse par rapport au manchon inférieur 18.

De façon avantageuse, la rainure hélicoïdale 66 présente un angle d'inclinaison sensiblement similaire à l'angle d'inclinaison des nervures 56 du manchon intermédiaire 24 adjacent.

La rainure hélicoïdale 66 comprend sur toute sa longueur des protubérances 68 régulièrement espacées et permettant le contrôle de la restitution du produit cosmétique. Les protubérances 68 coopèrent avec les nervures 56 du manchon intermédiaire 24 adjacent et créent un point de résistance, ressenti, notamment par l'utilisateur lorsqu'il fait tourner le manchon intermédiaire 24 de sorte à faire apparaître le produit cosmétique.

Dans les exemples représentés, le manchon inférieur 18 comprend en outre une jupe interne 70 s'étendant axialement d'un épaulement interne 72 faisant saillie de la surface interne de la paroi externe 60 du manchon vers l'extrémité inférieure 62 du manchon inférieur 18.

Dans les premier et deuxième exemples de réalisation, l'épaulement interne 72 est situé à équidistance de l'extrémité inférieure 62 et de l'extrémité supérieure 30 de la paroi externe 60.

La jupe interne 70 et la paroi externe 60 forment ainsi un logement 74 annulaire dans lequel vient se loger la base 14.

La jupe interne 70 est ainsi configurée pour se fixer de manière amovible avec la base 14 du réceptacle 10.

Une portion supérieure de la surface interne de la paroi externe 60 comprend des stries 76 longitudinales qui s'étendent parallèlement les unes aux autres, ici sur toute la hauteur s'étendant de l'extrémité supérieure de la paroi externe vers l'épaulement interne 72. Ces stries 76 permettent de bloquer en rotation le produit cosmétique logé dans la recharge 12.

Une portion inférieure de la surface interne de la paroi externe 60 forme une surface interne du logement 74. Cette surface interne comprend des stries 78 d'antirotation qui s'étendent longitudinalement, parallèlement les unes aux autres, ici sur toute la hauteur s'étendant de l'extrémité inférieure de la paroi externe vers l'épaulement interne 72. Ces stries 78 permettent d'entraîner en rotation le manchon inférieur 18 et la base 14.

De façon avantageuse, la jupe interne 70 comprend un bourrelet 80 s'étendant annulairement sur la surface externe de la jupe interne 70. Le bourrelet 80 coopère avec la base 14 de sorte à bloquer tout mouvement axial entre le manchon inférieur 18 et la base 14, autrement dit entre la recharge 12 et la base 14.

Dans les exemples de réalisation illustrés, la base 14, visible à la figure 12 pour le premier exemple, comprend une paroi 82 longitudinale s'étendant d'un fond inférieur 84 transversal vers une extrémité supérieure 86 ouverte délimité par un bord supérieur 88.

Le fond inférieur 84 comprend une ouverture 90 circulaire délimitée par une périphérie externe d'où s'étend une jupe interne 92 faisant saillie en direction de l'extrémité supérieure 86 de la base 14.

De façon avantageuse, comme illustré à la figure 1, le bord supérieur 88 de la paroi 82 longitudinale comprend au moins une surépaisseur 94 s'étendant angulairement. Les surépaisseurs 94 sont conçues pour coopérer avec un bord inférieur du capot 16, plus particulièrement avec une gorge 96 annulaire s'étendant sur tout le pourtour du bord inférieur du capot 16, et permettre le maintien axial de celui-ci.

Dans cet exemple de réalisation le bord supérieur 88 comprend trois surépaisseurs 94 régulièrement espacées d'un angle de 120 °.

Dans d'autres exemples de réalisation non représentés, le bord supérieur 88 peut comprendre deux, voire quatre, voire cinq, voire six surépaisseurs 94. De façon avantageuse, pour équilibrer la fermeture du réceptacle 10 par le capot 16, les surépaisseurs 94 sont régulièrement réparties sur le pourtour du bord supérieur 88.

Le maintien du capot 16 peut aussi se faire par coopération du capot 16 avec le manchon inférieur 18, notamment avec une surépaisseur de la surface externe de la paroi externe 60 du manchon inférieur 18 comme dans le troisième exemple de la figure 14.

La jupe interne 92 de la base 14 comprend une surface interne pourvue de stries 98 longitudinales conçues pour coopérer avec les stries 78 longitudinales du manchon inférieur 18. Ces stries 98 de la base 14 sont conçues pour coopérer avec les stries 78 d'antirotation du manchon inférieur 18 et permettre d'entraîner en rotation le manchon inférieur 18 et la base 14, autrement dit la recharge 12 et la base 14.

De façon avantageuse, la jupe interne 92 de la base 14 comprend des moyens de blocage de sorte à bloquer axialement le manchon inférieur 18 sur la base 14, autrement dit la recharge 12 sur la base 14 du réceptacle 10. Dans cet exemple de réalisation, les moyens de blocage sont au moins une languette 100 présentant une élasticité transversale formée par des fentes 102 situées sur un bord supérieur de la jupe interne 92 de la base 14.

De façon avantageuse, chacune des languettes 100 comprend un bourrelet 104 faisant saillie radialement vers l'extérieur de la base 14. Chaque bourrelet des languettes 100 coopère avec le bourrelet 80 de la jupe interne 70 du manchon inférieur 18 de sorte à bloquer axialement le manchon inférieur 18 sur la base 14, autrement dit la recharge 12 sur la base 14 du réceptacle 10.

L'exemple de réalisation de la base illustré à la figure 12 comprend trois languettes 100 régulièrement réparties.

Dans d'autres exemples de réalisation non représentés, le bord supérieur de la jupe interne 92 peut comprendre deux, voire quatre, voire cinq, voire six languettes 100. De façon avantageuse, pour équilibrer le maintien du manchon inférieur 18 sur la base 14, autrement dit de la recharge 12 sur la base 14, les languettes 100 sont régulièrement réparties sur le pourtour du bord supérieur de la jupe interne 92 de la base 14.

L'élasticité radiale des languettes 100 permet de faciliter l'insertion de la recharge 12 dans la base 14.

Les manchons supérieur 22, inférieur 18 et intermédiaire 24 sont assemblés de sorte à former une recharge 12. Les manchons supérieur 22, inférieur 18 et intermédiaire 24 forment notamment un volume interne dans lequel le produit cosmétique est logé, ici sous forme de bâton 20.

Pour cela, les nervures 48, 56 du manchon supérieur 22 et du manchon intermédiaire 24 coopèrent respectivement avec les filetages 52, 64 du manchon intermédiaire 24 et du manchon inférieur 18.

Une fois assemblées, de façon avantageuse, la recharge 12 peut être chargée en produit cosmétique par l'extrémité inférieure 62 ouverte du manchon inférieur 18 de sorte à former le bâton 20 de produit cosmétique. Pour cela, de préférence, l'extrémité supérieure 40 ouverte du manchon supérieur 22 est fermée par un cache de protection 106 monté amovible sur le manchon supérieur 22.

Le cache de protection 106 permet une protection de la surface du bâton 10 de produit cosmétique, notamment lors de son stockage avant utilisation dans un réceptacle. Le cache de protection 106 permet ainsi de limiter une déformation et/ou une détérioration du bâton et assurer sa protection, notamment hygiénique, avant utilisation.

De préférence, le cache de protection 106 est jetable. Autrement dit, le cache de protection 106 est retiré puis jeté après la première utilisation du produit cosmétique, c'est-à-dire lorsque la recharge 12 est montée sur la base 14 du réceptacle 10.

Le cache de protection 106 peut cependant être conservé pour une utilisation ultérieure, par exemple si le produit cosmétique nécessite une nouvelle protection.

De façon avantageuse, le cache de protection 106 est en matériau jetable. Il peut s'agir par exemple de papier ou encore d'un matériau recyclable.

La recharge 12 peut aussi être chargée en produit cosmétique par l'extrémité supérieure 40 ouverte du manchon supérieur 22. Pour cela l'extrémité inférieure 62 ouverte du manchon inférieur 18 est obturée. De façon avantageuse, l'extrémité inférieure ouverte du manchon inférieur 18 est fermée par un bouchon 108 monté amovible.

Le fonctionnement du réceptacle 10 va maintenant être expliqué.

Tout d'abord, l'utilisateur fixe la recharge 12 sur la base 14 du réceptacle 10. Le réceptacle 10 peut être avantageusement fermé par le capot 16 amovible. Dans cette étape, la jupe interne 92 de la base 14 vient se loger dans le logement 74 annulaire formé par la jupe interne 70 et la paroi externe 60 du manchon inférieur 18.

Le bourrelet 80 de la surface externe de la jupe interne 70 du manchon inférieur 18 coopère avec les bourrelets 104 des languettes 100 de la jupe interne 92 de la base 14 de sorte à bloquer tout mouvement axial entre le manchon inférieur 18 et la base 14, autrement dit entre la recharge 12 et la base 14.

De façon avantageuse, les stries 78, 98 d'antirotation et/ou les moyens de blocage 80, 104 du manchon inférieur 18 et/ou de la base 14 peuvent être configurés pour avoir une coopération unique entre le manchon inférieur 18 et la base 14, autrement dit entre la recharge 12 et la base 14 du réceptacle 10, de manière à autoriser le montage de la recharge 12 sur la base 14.

On entend par « autoriser le montage de la recharge 12 sur la base 14 » un montage complet et non une association partielle qui pourrait être suffisante pour actionner la recharge 12 dans des conditions non-nominales, c'est-à-dire, notamment, sans fixation de la recharge 12 sur la base 14. Cela permet d'éviter un assemblage de la recharge 12 sur une mauvaise base 14 accompagnée d'une détérioration de l'une et/ou l'autre et d'assurer une unicité et un contrôle fonctionnel du produit.

Le réceptacle peut ainsi comprendre un codage entre la base et la recharge de sorte que la base et/ou la recharge sont configurées de manière à être spécifiques l'une de l'autre.

Ensuite, après retrait du capot 16, l'utilisateur peut appliquer le produit cosmétique.

Pour cela, si celui n'est pas accessible, les manchons supérieur, intermédiaire et inférieur 22, 24, 18 sont mis en rotation les uns par rapport aux autres, provoquant un mouvement axial des manchons les uns par rapport aux autres de sorte à accompagner et suivre la restitution du produit cosmétique.

De façon avantageuse, dans un premier temps le manchon supérieur 22 est actionné par rapport au manchon intermédiaire 24, jusqu'à ce que le manchon supérieur 22 vienne envelopper le manchon intermédiaire 24. Dans cette position intermédiaire, le manchon supérieur 22 se trouve autour du manchon intermédiaire 24. Cette position est visible aux figures 4 et 5. Enfin, de façon avantageuse, le manchon intermédiaire 24 est actionné par rapport au manchon inférieur 18, entraînant aussi le manchon supérieur 22, jusqu'à ce que le manchon supérieur 22 et le manchon intermédiaire 24 viennent envelopper le manchon inférieur 18. La recharge 12 est alors en position complètement escamotée dans laquelle, le manchon supérieur 22 et le manchon intermédiaire 24 se trouve autour du manchon inférieur 18. Cette position est visible aux figures 6 et 7. Dans cette position, le produit cosmétique est totalement consommé.

Dans le cas non représenté de plusieurs manchons intermédiaires 24, chaque manchon intermédiaire 24 est abaissé au fur et mesure de la consommation du produit cosmétique. Le manchon intermédiaire 24 le plus haut, c'est-à-dire adjacent au manchon supérieur 22, est alors actionné en premier et le manchon intermédiaire 24 le plus bas, c'est-à-dire adjacent au manchon inférieur 18, est actionné en dernier.

De façon avantageuse, pour faciliter l'actionnement des manchons les uns par rapport aux autres, chaque manchon présente un couple de déblocage différent. Le déblocage du manchon supérieur 22 et du manchon intermédiaire 24 adjacent s'effectue par un premier couple C1, puis le déblocage du manchon intermédiaire 24 et du manchon intermédiaire 24 adjacent s'effectue par un deuxième couple C2.

De préférence, le premier couple C1 est inférieur au deuxième couple C2 de sorte qu'un déplacement axial séquentiel des manchons est assuré lors du déplacement en rotation des manchons supérieur, inférieur et/ou intermédiaire 22, 18, 24.

Dans le cas non représenté de plusieurs manchons intermédiaires 24, le déblocage des manchons intermédiaires 24 les uns par rapport aux autres s'effectuent aussi de façon avantageuse avec des couples différents Cn.

## Revendications

1. Recharge (12) destinée à être montée de manière amovible sur une base (14) d'un réceptacle (10) d'un produit cosmétique, ladite recharge (12) s'étendant selon un axe principal X longitudinal et comprenant :
- un manchon inférieur (18) configuré pour se fixer de manière amovible sur la base (14) du réceptacle (10),
- un bâton (20) de produit cosmétique immobile par rapport au manchon inférieur (18),
- un manchon supérieur (22) opposé au manchon inférieur (18),
- au moins un manchon intermédiaire (24) faisant la liaison entre le manchon supérieur (22) et le manchon inférieur (18),
le manchon supérieur (22), le au moins un manchon intermédiaire (24) et le manchon inférieur (18) comprenant des premiers et/ou des seconds moyens de déplacement de manière à ce qu'ils soient déplaçables en rotation et axialement les uns par rapport aux autres de sorte à suivre la restitution du produit cosmétique,
les premiers et/ou les seconds moyens de déplacement du au moins un manchon intermédiaire (24) s'étendant sur toute la hauteur d'une surface externe (26) et/ou interne (28) du au moins un manchon intermédiaire (24).

2. Recharge (12) selon la revendication précédente, dans laquelle les premiers moyens de déplacement permettent un déplacement du manchon supérieur (22) par rapport au au moins un manchon intermédiaire (24) et les seconds moyens de déplacement permettent un déplacement du au moins un manchon intermédiaire (24) par rapport au manchon inférieur (18).

3. Recharge (12) selon la revendication précédente, dans laquelle les premiers moyens de déplacement du manchon supérieur (22) sont disposés sur tout ou partie d'une surface interne (50) ou d'une surface externe (51) de celui-ci et coopèrent en coulissement le long d'une trajectoire définie par les premiers moyens de déplacement disposés respectivement sur la surface externe (26, 26a) ou la surface interne (28, 28a) d'un manchon intermédiaire (24) adjacent.

4. Recharge (12) selon l'une quelconque des revendications 2 ou 3, dans laquelle les deuxièmes moyens de déplacement du manchon inférieur (18) sont disposés sur la surface externe ou sur la surface interne de celui-ci et définissent une trajectoire de sorte que les seconds moyens de déplacement du au moins un manchon intermédiaire (24) adjacent disposés respectivement sur tout ou partie de la surface interne (28, 28a) ou la surface externe (26, 26a) de celui-ci coopèrent en coulissement le long de cette trajectoire.

5. Recharge (12) selon l'une quelconque des revendications précédentes, dans laquelle le manchon supérieur (22) et le manchon intermédiaire (24) adjacent comprennent des premiers moyens de blocage de manière à être solidaires en rotation, un déblocage s'effectuant par un premier couple C1.

6. Recharge (12) selon l'une quelconque des revendications précédentes, dans laquelle le manchon inférieur (18) et le manchon intermédiaire (24) adjacent comprennent des seconds moyens de blocage de manière à être solidaires en rotation, un déblocage s'effectuant par un deuxième couple C2.

7. Recharge (12) selon la revendication précédente, dans laquelle le premier couple C1 est inférieur au deuxième couple C2 de sorte qu'un déplacement axial séquentiel des manchons est assuré lors du déplacement en rotation d'au moins un des manchons supérieur (22), inférieur (18) et/ou intermédiaire (24).

8. Recharge (12) selon l'une quelconque des revendications précédentes, dans laquelle le manchon supérieur (22), le manchon inférieur (18) et le au moins un manchon intermédiaire (24) sont en monomatériau.

9. Recharge (12) selon l'une quelconque des revendications précédentes, dans laquelle les premiers moyens de déplacement comprennent des protubérances (58, 68) permettant le contrôle de la restitution du produit cosmétique.

10. Recharge (12) selon l'une quelconque des revendications précédentes, dans laquelle les manchons supérieur (22), inférieur (18) et intermédiaire (24) forment une paroi longitudinale délimitant un volume V dans lequel est coulé le produit cosmétique par une extrémité inférieure (62) ouverte du manchon inférieur (18), l'extrémité inférieure (62) ouverte du manchon inférieur (18) étant obturée par un bouchon (108) une fois le produit cosmétique coulé.

11. Recharge (12) selon l'une quelconques des revendications précédentes, dans laquelle des extrémités supérieure (30) et inférieure (62) du au moins un manchon intermédiaire (24) présentent des zones d'étanchéité (38) coopérant avec le manchon supérieur (22) et/ou le manchon inférieur (18).

12. Recharge (12) selon l'une quelconque des revendications précédentes, comprenant une enveloppe configurée pour couvrir au moins le au moins un manchon intermédiaire (24) et le manchon inférieur.

13. Recharge (12) selon l'une quelconque des revendications précédentes, dans laquelle le manchon inférieur (18) comprend une jupe interne (70) inférieure s'étendant axialement et configurée pour se fixer de manière amovible avec la base (14) du réceptacle (10).

14. Réceptacle (10) pour produit cosmétique comprenant une recharge (12) selon l'une quelconque des revendications précédentes et une base (14) permettant la fixation amovible de ladite recharge (12).

15. Réceptacle (10) selon la revendication précédente, comprenant un codage entre la base (14) et la recharge (12) de sorte que la base (14) et/ou la recharge (12) sont configurées de manière à être spécifiques l'une de l'autre.

16. Réceptacle (10) selon l'une quelconque des revendications 14 ou 15, comprenant une enveloppe configurée pour couvrir au moins le au moins un manchon intermédiaire (24).

## Patentansprüche

1. Nachfüllung (12), die dazu bestimmt ist, abnehmbar an einer Basis (14) eines Behälters (10) für ein Kosmetikprodukt angebracht zu werden, wobei sich die Nachfüllung (12) entlang einer Hauptlängsachse X erstreckt und umfasst:
- eine untere Hülse (18), die so konfiguriert ist, dass sie abnehmbar an der Basis (14) des Behälters (10) befestigt werden kann,
- einen Kosmetrikproduktstift (20), der in Bezug auf die untere Hülse (18) unbeweglich ist,
- eine obere Hülse (22), die der unteren Hülse (18) gegenüberliegt,
- mindestens eine Zwischenhülse (24), die die Verbindung zwischen der oberen Hülse (22) und der unteren Hülse (18) herstellt,
wobei die obere Hülse (22), die mindestens eine Zwischenhülse (24) und die untere Hülse (18) erste und/oder zweite Bewegungsmittel umfassen, so dass sie drehbar und axial zueinander bewegt werden können, um der Abgabe des Kosmetikprodukts zu folgen,
wobei sich die ersten und/oder die zweiten Bewegungsmittel der mindestens einen Zwischenhülse (24) über die gesamte Höhe einer äußeren (26) und/oder einer inneren (28) Fläche der mindestens einen Zwischenhülse (24) erstrecken.

2. Nachfüllung (12) nach dem vorstehenden Anspruch, wobei die ersten Bewegungsmittel eine Bewegung der oberen Hülse (22) in Bezug auf die mindestens eine Zwischenhülse (24) ermöglichen, und die zweiten Bewegungsmittel eine Bewegung der mindestens einen Zwischenhülse (24) in Bezug auf die untere Hülse (18) ermöglichen.

3. Nachfüllung (12) nach dem vorstehenden Anspruch, wobei die ersten Bewegungsmittel der oberen Hülse (22) auf der gesamten oder einem Teil einer inneren Fläche (50) oder einer äußeren Fläche (51) derselben angeordnet sind und gleitend entlang einer Bahn, die durch die ersten Bewegungsmittel definiert ist, welche jeweils an der äußeren Fläche (26, 26a) oder der inneren Fläche (28, 28a) einer angrenzenden Zwischenhülse (24) angeordnet sind, zusammenwirken.

4. Nachfüllung (12) nach einem der Ansprüche 2 oder 3, wobei die zweiten Bewegungsmittel der unteren Hülse (18) an deren äußerer Fläche oder deren innerer Fläche angeordnet sind und eine Bahn definieren, sodass die zweiten Bewegungsmittel der mindestens einen angrenzenden Zwischenhülse (24), die jeweils auf der gesamten oder einem Teil deren innerer Fläche (28, 28a) oder deren äußerer Fläche (26, 26a) angeordnet sind, gleitend entlang dieser Bahn zusammenwirken.

5. Nachfüllung (12) nach einem der vorstehenden Ansprüche, wobei die obere Hülse (22) und die angrenzende Zwischenhülse (24) erste Sperrmittel umfassen, sodass sie drehfest sind, wobei ein Entsperren durch ein erstes Drehmoment C1 erfolgt.

6. Nachfüllung (12) nach einem der vorstehenden Ansprüche, wobei die untere Hülse (18) und die angrenzende Zwischenhülse (24) zweite Sperrmittel umfassen, sodass sie drehfest sind, wobei ein Entsperren durch ein zweites Drehmoment C2 erfolgt.

7. Nachfüllung (12) nach dem vorstehenden Anspruch, wobei das erste Drehmoment C1 kleiner ist als das zweite Drehmoment C2, sodass bei der Drehbewegung mindestens einer der oberen (22), der unteren (18) und/oder der Zwischenhülse (24) eine sequentielle axiale Bewegung der Hülsen gewährleistet ist.

8. Nachfüllung (12) nach einem der vorstehenden Ansprüche, wobei die obere Hülse (22), die untere Hülse (18) und die mindestens eine Zwischenhülse (24) aus Monomaterial sind.

9. Nachfüllung (12) nach einem der vorstehenden Ansprüche, wobei die ersten Bewegungsmittel Vorsprünge (58, 68) umfassen, die die Steuerung der Abgabe des Kosmetikprodukts ermöglichen.

10. Nachfüllung (12) nach einem der vorstehenden Ansprüche, wobei die obere (22), die untere (18) und die Zwischenhülse (24) eine Längswand bilden, die ein Volumen V begrenzt, in das das Kosmetikprodukt durch ein offenes unteres Ende (62) der unteren Hülse (18) eingegossen wird, wobei das offene untere Ende (62) der unteren Hülse (18) durch einen Stopfen (108) verschlossen wird, sobald das Kosmetikprodukt eingegossen wurde.

11. Nachfüllung (12) nach einem der vorstehenden Ansprüche, wobei ein oberes (30) und ein unteres (62) Ende der mindestens einen Zwischenhülse (24) Dichtungszonen (38) aufweisen, die mit der oberen Hülse (22) und/oder der unteren Hülse (18) zusammenwirken.

12. Nachfüllung (12) nach einem der vorstehenden Ansprüche, die eine Ummantelung umfasst, die so konfiguriert ist, dass sie mindestens die mindestens eine Zwischenhülse (24) und die untere Hülse bedeckt.

13. Nachfüllung (12) nach einem der vorstehenden Ansprüche, wobei die untere Hülse (18) eine untere innere Schürze (70) umfasst, die sich axial erstreckt und so konfiguriert ist, dass sie abnehmbar an der Basis (14) des Behälters (10) befestigt werden kann.

14. Behälter (10) für ein Kosmetikprodukt, der eine Nachfüllung (12) nach einem der vorstehenden Ansprüche und eine Basis (14) umfasst, die die abnehmbare Befestigung der Nachfüllung (12) ermöglicht.

15. Behälter (10) nach dem vorstehenden Anspruch, der eine Codierung zwischen der Basis (14) und der Nachfüllung (12) umfasst, sodass die Basis (14) und/oder die Nachfüllung (12) so konfiguriert sind, dass sie füreinander spezifisch sind.

16. Behälter (10) nach einem der Ansprüche 14 oder 15, der eine Ummantelung umfasst, die so konfiguriert ist, dass sie mindestens die mindestens eine Zwischenhülse (24) bedeckt.

## Claims

1. A refill (12) intended to be removably mounted on a base (14) of a receptacle (10) of a cosmetic product, said refill (12) extending along a main longitudinal axis X and comprising:
- a lower sleeve (18) configured to be removably attached to the base (14) of the receptacle (10),
- a stick (20) of cosmetic product immobile with respect to the lower sleeve (18),
- an upper sleeve (22) opposite the lower sleeve (18),
- at least one intermediate sleeve (24) connecting the upper sleeve (22) and the lower sleeve (18),
the upper sleeve (22), the at least one intermediate sleeve (24) and the lower sleeve (18) comprising first and/or second displacement means so that they are rotatably and axially displaceable relative to each other so as to follow the restitution of the cosmetic product,
the first and/or the second displacement means for displacing the at least one intermediate sleeve (24) extending over the entire height of an external (26) and/or internal (28) surface of the at least one intermediate sleeve (24).

2. The refill (12) according to the preceding claim, wherein the first displacement means allow a displacement of the upper sleeve (22) relative to the at least one intermediate sleeve (24) and the second displacement means allow a displacement of the at least one intermediate sleeve (24) relative to the lower sleeve (18).

3. The refill (12) according to the preceding claim, wherein the first displacement means for displacing the upper sleeve (22) are disposed on all or part of an internal surface (50) or of an external surface (51) thereof and cooperate in sliding along a path defined by the first displacement means disposed respectively on the external surface (26, 26a) or the internal surface (28, 28a) of an adjacent intermediate sleeve (24).

4. The refill (12) according to any one of claims 2 or 3, wherein the second displacement means for displacing the lower sleeve (18) are disposed on the external surface or on the internal surface thereof and define a path so that the second displacement means for displacing the at least one adjacent intermediate sleeve (24) disposed respectively on all or part of the internal surface (28, 28a) or the external surface (26, 26a) thereof cooperate in sliding along this path.

5. The refill (12) according to any one of the preceding claims, wherein the upper sleeve (22) and the adjacent intermediate sleeve (24) comprise first blocking means so as to be rotationally secured, an unblocking being performed by a first torque C1.

6. The refill (12) according to any one of the preceding claims, wherein the lower sleeve (18) and the adjacent intermediate sleeve (24) comprise second blocking means so as to be secured in rotation, an unblocking being performed by a second torque C2.

7. The refill (12) according to the preceding claim, wherein the first torque C1 is less than the second torque C2 such that a sequential axial displacement of the sleeves is ensured upon the rotational displacement of at least one of the upper (22), lower (18) and/or intermediate (24) sleeves.

8. The refill (12) according to any one of the preceding claims, wherein the upper sleeve (22), the lower sleeve (18) and the at least one intermediate sleeve (24) are of single material.

9. The refill (12) according to any one of the preceding claims, wherein the first displacement means comprise protrusions (58, 68) allowing for controlling the restitution of the cosmetic product.

10. The refill (12) according to any one of the preceding claims, wherein the upper (22), lower (18) and intermediate (24) sleeves form a longitudinal wall delimiting a volume V into which the cosmetic product is poured through an open lower end (62) of the lower sleeve (18), the open lower end (62) of the lower sleeve (18) being sealed by a plug (108) once the cosmetic product has been poured.

11. The refill (12) according to any of the preceding claims, wherein upper (30) and lower (62) ends of the at least one intermediate sleeve (24) have sealing areas (38) cooperating with the upper sleeve (22) and/or the lower sleeve (18).

12. The refill (12) according to any one of the preceding claims, comprising an envelope configured to cover at least the at least one intermediate sleeve (24) and the lower sleeve.

13. The refill (12) according to any one of the preceding claims, wherein the lower sleeve (18) comprises an axially extending lower internal skirt (70) configured to removably attach with the base (14) of the receptacle (10).

14. A receptacle (10) for a cosmetic product comprising a refill (12) according to any of the preceding claims and a base (14) allowing for the removable attachment of said refill (12).

15. The receptacle (10) according to the preceding claim, comprising a coding between the base (14) and the refill (12) such that the base (14) and/or the refill (12) are configured so as to be specific of each other.

16. The receptacle (10) according to any one of claims 14 or 15, comprising an envelope configured to cover at least the at least one intermediate sleeve (24).
